# EUROPÄISCHE PATENTSCHRIFT

(11) **EP 0 950 010 B1**
(45) Veröffentlichungstag und Bekanntmachung des Hinweises auf die Patenterteilung: **16.04.2003**
(21) Anmeldenummer: 98962195.8
(22) Anmeldetag: 30.10.1998
(51) Int. Cl.: B65D 51/16

(54) **VERSCHLUSS MIT DRUCKAUSGLEICHSVENTIL FÜR EINEN FLÜSSIGKEITSBEHÄLTER**
CLOSURE WITH A PRESSURE COMPENSATION VALVE FOR A LIQUID CONTAINER
BOUCHON AVEC SOUPAPE D'EQUILIBRAGE DE PRESSION POUR CONTENANT A LIQUIDE

(30) Priorität: 03.11.1997 DE 19748365
(43) Veröffentlichungstag der Anmeldung: 20.10.1999
(73) Patentinhaber: Oberhofer, Kurt, 69259 Wilhelmsfeld (DE); Batschied, Karl, 69259 Wilhelmsfeld (DE); Schreiner, Udo, 69151 Neckargemünd (DE)
(72) Erfinder: Oberhofer, Kurt, 69259 Wilhelmsfeld (DE); Batschied, Karl, 69259 Wilhelmsfeld (DE); Schreiner, Udo, 69151 Neckargemünd (DE)
(74) Vertreter: Meyer-Roedern, Giso, Dr.
(86) Internationale Anmeldenummer: DE9803178
(87) Internationale Veröffentlichungsnummer: WO99023008

(56) Entgegenhaltungen:
- DE-A- 4 219 571
- DE-C- 296 830
- US-A- 1 747 873
- US-A- 4 572 390

## Beschreibung

Die Erfindung betrifft einen Verschluß mit Druckausgleichsventil für die Befüllöffnung eines Flüssigkeitsbehälters mit einer unter Abdichtung in die Befüllöffnung passenden Spundbüchse, die eine Zentralöffnung und einen seitlichen Druckausgleichskanal aufweist, dessen Mündung sich oberhalb des Flüssigkeitspegels in dem voll befüllten Behälter befindet, und mit einem manuell drehverstellbaren Ventilglied, das in der Zentralöffnung anschlagbegrenzt aus einer eindeutig vorgegebenen Verschlußstellung in eine eindeutig vorgegebene Druckausgleichsstellung drehverstellbar ist, in der es einen Strömungsweg von der inneren Mündung des Druckausgleichskanals an die Oberseite der Spundbüchse eröffnet, den es in der Verschlußstellung innen und außen dicht verschließt.

Ein solcher Verschluß ist aus der DE-C-296 830 bekannt.

Aufgabe der Erfindung ist es, einen derartigen Verschluß aus zeitgemäßem Material zu schaffen, der sich durch einen einfachen, kompakten Aufbau auszeichnet und höchsten Hygieneanforderungen genügt.

Diese Aufgabe wird mit einem derartigen Verschluß dadurch gelöst, daß die Spundbüchse aus elastischem Material besteht, daß das Ventilglied einen äußeren Flansch hat, der in eine Ausnehmung der Spundbüchse paßt, daß auf dem Boden der Ausnehmung eine von der Zentralöffnung nach außen führende Nut vorgesehen ist, die der Flansch in der Verschlußstellung abdeckt, und daß das Ventilglied eine Mantelnut hat, die in der Druckausgleichstellung die innere Mündung des Druckausgleichskanals mit der Nut auf dem Boden der Ausnehmung verbindet.

Die Abdeckung der Ausnehmung mit dem in Verschlußstellung befindlichen Flansch stellt sicher, daß beim Abfüllen keine Restflüssigkeit oder Spülflüssigkeit in den Verschluß eintreten kann. Dadurch wird ein einwandfrei hygienischer Verschluß geschaffen.

Bei einer bevorzugten Ausführungsform ist der Flansch des Ventilglieds unrund. Er rastet in der Verschlußstellung und Druckausgleichsstellung mit einem Vorsprung radial außen an der Spundbüchse ein. Der Vorsprung überdeckt in der Verschlußstellung das äußere Ende der Nut auf dem Boden der Ausnehmung.

Bei einer bevorzugten Ausführungsform hat das Ventilglied eine über den Umfang sich erstreckende Einkerbung. Die Spundbüchse weist einen Nocken auf, der die Einkerbung abgreift und an ihren Enden zum Anschlag kommt, um den Stellwinkel des Ventilglieds zu begrenzen und die Verschlußstellung und Druckausgleichsstellung vorzugeben.

Bei einer bevorzugten Ausführungsform bildet die der inneren Mündung des Druckausgleichskanals gegenüberliegende Partie des Ventilglieds in Umfangsrichtung eine Rampe, die in der Drehrichtung von der Verschlußstellung in die Druckausgleichsstellung abfällt. Dank dieser Rampe wird die Vorspannung der Abdichtung an der inneren Mündung des Druckausgleichskanals allmählich abgebaut, wenn man das Ventilglied aus der Verschlußstellung in die Druckausgleichsstellung dreht. Das eröffnet die Möglichkeit eines sanften, allmählichen Druckausgleichs, und insbesondere ein vorsichtiges Druckablassen beispielsweise vor dem erstmaligen Zapfen von Bier.

Bei einer bevorzugten Ausführungsform hat der Verschluß einen Originalitätsschutz, der erkennen läßt, ob bereits eine Betätigung des Druckausgleichsventils erfolgt ist oder nicht.

Bei einer bevorzugten Ausführungsform ist das Ventilglied mit einem hochbiegbaren Griffbügel versehen, der mit Stegen an dem Ventilglied befestigt ist, die beim erstmaligen Hochbiegen abreißen.

Bei einer bevorzugten Ausführungsform kommt der an den Stegen hängende Griffbügel in der Ausnehmung der Spundbüchse versenkt zu liegen. Der Griffbügel ist so vor ungewollter Betätigung geschützt, und es ist die Stapelbarkeit der Behälter sichergestellt.

Bei einer bevorzugten Ausführungsform hat die Ausnehmung der Spundbüchse eine Erweiterung, die den Griffbügel zu untergreifen ermöglicht.

Bei einer bevorzugten Ausführungsform ist die Spundbüchse in Zwei-Kunststoff-Technik aus einem weichen Außenteil und einem darin gänzlich eingebetteten harten Verstärkungsring aufgebaut.

Die Erfindung wird im folgenden anhand eines in der Zeichnung dargestellten Ausführungsbeispiels näher erläutert. Es zeigen:
- Fig. 1: die Seitenansicht des Ventilglieds eines Verschlusses mit Druckausgleichsventil;
- Fig. 2: eine Draufsicht von oben auf das Ventilglied mit Blick in Richtung II von Fig. 1;
- Fig. 3: eine Draufsicht von unten auf das Ventilglied mit Blick in Richtung III von Fig. 1;
- Fig. 4: die diametrale Schnittansicht einer zu dem Verschluß gehörigen Spundbüchse;
- Fig. 5: eine Draufsicht von oben auf die Spundbüchse mit Blick in Richtung IV von Fig. 4; und
- Fig. 6: in Draufsicht von oben eine Zusammenbauzeichnung von Spundbüchse und Ventilglied.

Der im folgenden beschriebene Verschluß dient dazu, die Befüllöffnung eines Flüssigkeitsbehälters dicht zu verschließen. Beispiele für solche Behälter sind Fässer, Kleinfässer (Partyfässer) oder Dosen, in denen Flüssigkeiten, insbesondere Getränke, drucklos oder unter Druck abgefüllt sind. Speziell geht es um Partyfässer für Bier.

Die Befüllöffnung solcher Behälter ist ein beim Befüllvorgang oben befindliches kreisrundes Loch. Zu dem Verschluß gehört eine Spundbüchse 10 aus elastischem Material, die außenseitig im wesentlichen drehsymmetrisch zu ihrer Mittelachse ist und einen nach außen abstehenden Flansch 12 hat, mit dem sie an der Außenwand des Behälters anliegt. Die Spundbüchse 10 ragt mit einer im wesentlichen konischen Verjüngungspartie 14 in den Behälter hinein. Die Mantellinie der Verjüngungspartie 14 ist S-förmig gekrümmt. Zwischen dem Flansch 12 und der Verjüngungspartie 14 springt der Durchmesser der Spundbüchse 10 zurück, so daß eine Ringnut 16 gebildet wird, in die der Rand der Befüllöffnung beim Einschlagen der Spundbüchse 10 unter Abdichtung eintritt.

Für die Flüssigkeitsentnahme hat der Behälter eine von der Befüllöffnung separate untere Entnahmeöffnung. Dabei kann es sich um ein Spundloch, das mit einer Zapfarmatur o. ä. angezapft wird, oder einen in den Behälter integrierten Zapfhahn handeln.

Durch Erschütterungen beim Transport und/oder Erwärmung kann sich in Bierfässern ein erheblicher Überdruck aufbauen, der dazu führt, daß man anfangs fast nur Schaum zapft. Es empfiehlt sich, diesen Überdruck vor dem erstmaligen Zapfen vorsichtig abzubauen. Dazu ist die Spundbüchse mit einem von Hand zu betätigenden Druckausgleichsventil versehen.

Beim drucklosen Entnehmen von Flüssigkeit aus der unteren Entnahmeöffnung entsteht oberhalb des Flüssigkeitspegels in dem Behälter ein Unterdruck. Der Behälter läßt sich mittels des Druckausgleichsventils belüften, um diesen Unterdruck abzubauen.

Die Spundbüchse 10 hat eine Zentralöffnung 18, in der das Ventilglied 20 des Druckausgleichsventils sitzt. Das Ventilglied 20 ist für die Ventilbetätigung von außen zugänglich. Es nimmt in der Zentralöffnung 18 der Spundbüchse 10 wahlweise eine abdichtende Verschlußstellung oder eine Druckausgleichsstellung ein, in der das Innere des Behälters oberhalb des Flüssigkeitspegels darin mit der Umgebung kommuniziert.

Die Zentralöffnung 18 der Spundbüchse 10 ist ein der Grundform nach konisches, sich nach innen verjüngendes Sackloch, das nicht durchgehend achssymmetrisch ist, sondern über Umfang und Tiefe verteilt sowohl konische 22, 24, 26, als auch kreiszylindrische Mantelpartien 28, 30 hat. Das im wesentlichen komplementär gestaltete Ventilglied 20 hat dadurch in der Zentralöffnung 18 eine wohldefinierte Montagestellung.

Der Flansch 12 der Spundbüchse 10 hat außen eine im wesentlichen kreiszylindrische Ausnehmung 32 großen Durchmessers und dahinter zum Innern der Zentralöffnung 18 hin einen Ringwulst 34, der über den Konusmantel 22 der Zentralöffnung 18 radial nach innen vorsteht. Das Sackloch endet innen in einem ringwulstbegrenzten 36 Hals 38 und einer kreiszylindrischen Durchmessererweiterung 40.

An den Mantel 28 des Sacklochs führt ein Druckausgleichskanal 42 in Form einer Radialbohrung, die die Spundbüchse 10 auf etwa halber Höhe quer durchsetzt. Bei eingeschlagener Spundbüchse 10 befindet sich die Radialbohrung oberhalb des Flüssigkeitspegels in dem voll befüllten Behälter.

Das Ventilglied 20 hat außen einen in die Ausnehmung 32 der Spundbüchse 10 passenden Flansch 44. An diesen grenzt innen eine Dichtpartie 46 kleineren Durchmessers an, in die der äußere Ringwulst 34 der Spundbüchse 10 einrastet. Das Ventilglied 20 verjüngt sich mit konischen 48, 50, 52 und kreiszylindrischen 54, 56 Mantelpartien nach innen zu einem Hals 58, und es endet in einem kreiszylindrischen Kopf 60 größeren Durchmessers. An dem Hals 58 rastet der innere Ringwulst 36 der Spundbüchse 10 ein.

Das Ventilglied 20 hat am Außenmantel eine sich über 90° in Umfangsrichtung erstreckende Einkerbung 62. Die Spundbüchse 10 hat am Innenmantel einen Nocken 64, der in die Einkerbung 62 hineinragt und als den Drehwinkel des Ventilglieds 20 begrenzender Anschlag wirkt.

Die der inneren Mündung des Druckausgleichskanals 42 gegenüberliegende Partie des Ventilglieds 20 bildet in Umfangsrichtung eine Rampe, die in der Drehrichtung von der Verschlußstellung in die Druckausgleichsstellung abfällt.

Das Ventilglied 20 hat eine axiale Mantelnut 65, die von der Höhe der inneren Mündung des Druckausgleichskanals 42 bis an die Unterseite des Flanschs 44 reicht.

Auf dem Boden der Spundbüchsenausnehmung 32 ist eine Nut 66 vorgesehen, die in der gleichen Diametralebene wie der Druckausgleichskanal 42 liegt und von der Zentralöffnung 18 der Spundbüchse 10 bis an den äußeren Rand der Ausnehmung 32 reicht.

Der Flansch 44 des Ventilglieds 20 ist unrund. Er hat eine radial abstehende Nase 68, die in zwei Erweiterungen 70, 72 der Spundbüchsenausnehmung 32 paßt. Dadurch ist die abdichtende Verschlußstellung und Druckausgleichsstellung des Ventilglieds 20 markiert und rastend fixiert. Die Nut 66 auf dem Boden der Spundbüchsenausnehmung 32 endet in der der Druckausgleichsstellung zugeordneten Erweiterung 72.

In der Druckausgleichsstellung wird über den Druckausgleichskanal 42, die Mantelnut 65 und die Nut 66 auf dem Boden der Ausnehmung 32 ein Strömungsweg zwischen dem Inneren des Behälters und der Atmosphäre eröffnet. In der Verschlußstellung wird die äußere Mündung der Nut 66 von der Nase 68 am Flansch 44 des Ventilglieds 20 abgedeckt und dicht verschlossen.

Von dem Flansch 44 des Ventilglieds 20 ist ein sich über dessen halben Umfang erstreckender Griffbügel 74 abgeteilt, der sich unter Drehung um eine diametrale Achse 76 hochbiegen läßt. Der Griffbügel 74 ist mit Stegen 78 an dem Ventilglied 20 befestigt, die beim erstmaligen Hochbiegen abreißen und gut sichtbare Bruchflächen bilden. Dadurch ist ein Originalitätsschutz gegeben.

Der Griffbügel 74 kommt in der Spundbüchsenausnehmung 32 versenkt zu liegen. Die Ausnehmung 32 hat eine bis an den Rand der Spundbüchse 10 reichende Erweiterung 80, in der ein von dem Flansch 44 nach außen abstehender Fortsatz 82 des Griffbügels liegt und am Rand untergriffen werden kann.

Der hochgebogene Griffbügel 74 dient dazu, das Ventilglied 20 aus der Verschlußstellung in die Druckausgleichsstellung und zurück zu drehen.

### Liste der Bezugszeichen

- 10: Spundbüchse
- 12: Flansch
- 14: Verjüngungspartie
- 16: Ringnut
- 18: Zentralöffnung
- 20: Ventilglied
- 22: konische Mantelpartie
- 24: konische Mantelpartie
- 26: konische Mantelpartie
- 28: kreiszylindrische Mantelpartie
- 30: kreiszylindrische Mantelpartie
- 32: Ausnehmung
- 34: Ringwulst
- 36: Ringwulst
- 38: Hals
- 40: Durchmessererweiterung
- 42: Druckausgleichskanal
- 44: Flansch
- 46: Dichtpartie
- 48: konische Mantelpartie
- 50: konische Mantelpartie
- 52: konische Mantelpartie
- 54: kreiszylindrische Mantelpartie
- 56: kreiszylindrische Mantelpartie
- 58: Hals
- 60: Kopf
- 62: Einkerbung
- 64: Nocken
- 65: Mantelnut
- 66: Nut
- 68: Nase
- 70: Erweiterung
- 72: Erweiterung
- 74: Griffbügel
- 76: Achse
- 78: Steg
- 80: Erweiterung
- 82: Fortsatz

## Patentansprüche

1. Verschluß mit Druckausgleichsventil für die Befüllöffnung eines Flüssigkeitsbehälters mit einer unter Abdichtung in die Befüllöffnung passenden Spundbüchse (10), die eine Zentralöffnung (18) und einen seitlichen Druckausgleichskanal (42) aufweist, dessen Mündung sich oberhalb des Flüssigkeitspegels in dem voll befüllten Behälter befindet, und mit einem manuell drehverstellbaren Ventilglied (20), das in der Zentralöffnung (18) anschlagbegrenzt aus einer eindeutig vorgegebenen Verschlußstellung in eine eindeutig vorgegebene Druckausgleichsstellung drehverstellbar ist, in der es einen Strömungsweg von der inneren Mündung des Druckausgleichskanals (42) an die Oberseite der Spundbüchse (10) eröffnet, den es in der Verschlußstellung innen und außen dicht verschließt, **dadurch gekennzeichnet, daß** die Spundbüchse (10) aus elastischem Material besteht, daß das Ventilglied (20) einen äußeren Flansch (44) hat, der in eine Ausnehmung (32) der Spundbüchse (10) paßt, daß auf dem Boden der Ausnehmung (32) eine von der Zentralöffnung (18) nach außen führende Nut (66) vorgesehen ist, die der Flansch (44) in der Verschlußstellung abdeckt, und daß das Ventilglied (20) eine Mantelnut (65) hat, die in der Druckausgleichsstellung die innere Mündung des Druckausgleichskanals (42) mit der Nut (66) auf dem Boden der Ausnehmung (32) verbindet.

2. Verschluß nach Anspruch 1, **dadurch gekennzeichnet, daß** der Flansch (44) unrund ist und in der Verschlußstellung und Druckausgleichsstellung mit einem Vorsprung (68) radial außen an der Spundbüchse (10) einrastet, und daß der Vorsprung (68) in der Verschlußstellung das äußere Ende der Nut (66) auf dem Boden der Ausnehmung (32) überdeckt.

3. Verschluß nach Anspruch 1 oder 2, **dadurch gekennzeichnet, daß** das Ventilglied (20) eine über den Umgang sich erstreckende Einkerbung (62) hat, und daß die Spundbüchse (10) einen Nocken (64) aufweist, der die Einkerbung (62) abgreift und an ihren Enden zum Anschlag kommt, um den Stellwinkel des Ventilglieds (20) zu begrenzen und die Verschlußstellung und Druckausgleichsstellung vorzugeben.

4. Verschluß nach einem der Ansprüche 1 bis 3, **dadurch gekennzeichnet, daß** die der inneren Mündung des Druckausgleichskanals (42) gegenüberliegende Partie des Ventilglieds (20) in Umfangsrichtung eine Rampe bildet, die in Drehrichtung von der Verschlußstellung in die Druckausgleichsstellung abfällt.

5. Verschluß nach einem der Ansprüche 1 bis 4, **dadurch gekennzeichnet, daß** er einen Originalitätsschutz hat, der erkennen läßt, ob bereits eine Betätigung des Druckausgleichsventils erfolgt ist oder nicht.

6. Verschluß nach Anspruch 5, **dadurch gekennzeichnet, daß** das Ventilglied (20) mit einem hochbiegbaren Griffbügel (74) versehen ist, der mit Stegen (78) an dem Ventilglied (20) befestigt ist, die beim erstmaligen Hochbiegen abreißen.

7. Verschluß nach Anspruch 6, **dadurch gekennzeichnet, daß** der an den Stegen hängende Griffbügel (74) in der Ausnehmung (32) der Spundbüchse (10) versenkt liegt.

8. Verschluß nach Anspruch 7, **dadurch gekennzeichnet, daß** die Ausnehmung (32) der Spundbüchse (10) eine Erweiterung (80) hat, die den Griffbügel (74) zu untergreifen ermöglicht.

9. Verschluß nach einem der Ansprüche 1 bis 8, **dadurch gekennzeichnet, daß** die Spundbüchse (10) in Zwei-Kunststoff-Technik aus einem weichen Außenteil und einem darin gänzlich eingebetteten harten Verstärkungsring aufgebaut ist.

## Claims

1. A closure with pressure-compensating valve for the filling hole of a liquid container, with a bung-type socket (10) which fits sealingly into the filling hole and is provided with a central orifice (18) and a lateral pressure-compensating duct (42), the outside end of which is disposed above the liquid level in the completely filled container, and with a valve element (20) which can be manually turned into position in the central orifice (18) within limits defined by stops from a clearly defined closed position to a clearly defined pressure-compensating position, whereby the valve element (20) in pressure-compensating position opens up a flow path from the inside end of the pressure-compensating duct (42) to the upper side of the bung-type socket (10), while in closed position it seals the path tightly on both inside and outside, **characterized in that** the bung-type socket (10) consists of elastic material, **in that** the valve element (20) has an external flange (44), which fits into a recess (32) of the bung-type socket (10), **in that** on the bottom of the recess (32) there is provided a groove (66) extending outward from the central orifice (18), which is covered by the flange (44) in the closed position, and **in that** the valve element (20) has a surface groove (65), which in pressure-compensating position brings the inside end of the pressure-compensating duct (42) into communication with the groove (66) on the bottom of the recess (32).

2. A closure according to claim 1, **characterized in that** the flange (44) is noncircular and in closed position and pressure compensating position it snaps radially onto the outside of the bung-type socket (10) with a projection (68), and **in that** in closed position the projection (68) covers the outside end of the groove (66) on the bottom of the recess (32).

3. A closure according to claims 1 or 2, **characterized in that** the valve element (20) has a notch (62) extending over its circumference, and **in that** the bung-type socket (10) is provided with a cog (64), which locates the notch (62) and becomes stopped at the ends thereof, thereby limiting the adjustment angle of the valve element (20) and defining the closed position and pressure-compensating position.

4. A closure according to one of claims 1 to 3, **characterized in that** the portion of the valve element (20) disposed opposite the inside end of the pressure-compensating duct (42) forms in circumferential direction a ramp, which descends in turning direction from closed position to pressure-compensating position.

5. A closure according to one of claims 1 to 4, **characterized in that** it has an originality-protecting feature, which reveals whether or not the pressure-compensating valve has already been actuated.

6. A closure according to one of claims 1 to 5, **characterized in that** the valve element (20) is provided with a liftable curved handle (74), which is fastened to the valve element (20) by means of ribs (78), which break away when the handle (74) is lifted for the first time.

7. A closure according to one of claims 1 to 6, **characterized in that** the curved handle (74) attached to the ribs (78) is flush-mounted in the recess (32) of the bung-tpye socket (10).

8. A closure according to claim 7, **characterized in that** the recess (32) of the plug-tpye socket (10) has a widened portion (80), which allows the curved handle (74) to be grasped from underneath.

9. A closure according to one of claims 1 to 8, **characterized in that** the bung-tpye socket (10) is made in the two-plastic technique from a soft external part and a hard reinforcing ring completely embedded therein.

## Revendications

1. Fermeture avec une vanne d'équilibrage de pression pour l'ouverture de remplissage d'un récipient à liquide avec une bonde (10) s'ajustant de manière hermétique dans l'ouverture de remplissage, bonde qui présente une ouverture centrale (18) et un canal latéral (42) d'équilibrage de pression, dont le débouché se trouve au-dessus du niveau du liquide dans le récipient entièrement rempli, et avec un organe de vanne (20) mobile manuellement en rotation, qui est mobile en rotation dans l'ouverture centrale (18) de manière limitée par butée, d'une position de fermeture clairement prédéfinie à une position d'équilibrage de pression clairement prédéfinie, dans laquelle il ouvre une voie d'écoulement du débouché intérieur du canal d'équilibrage de pression (42) vers la face supérieure de la bonde (10), qu'il ferme de manière hermétique vers l'intérieur et l'extérieur dans la position de fermeture, **caractérisée en ce que** la bonde (10) est composé d'un matériau élastique, **en ce que** l'organe de vanne (20) possède une bride extérieure (44) qui s'adapte dans un évidement (32) de la bonde (10), **en ce qu'**il est prévu sur le fond de l'évidement (32) une rainure (66) -conduisant à l'extérieur depuis l'ouverture centrale (18), rainure que la bride (44) recouvre dans la position de fermeture, et **en ce que** l'organe de fermeture (20) possède une rainure d'enveloppe (65) qui, dans la position d'équilibrage de pression, relie le débouché intérieur du canal d'équilibrage de pression (42) avec la rainure (66) sur le fond de l'évidement (32).

2. Fermeture selon la revendication 1, **caractérisée en ce que** la bride (44) n'est pas ronde et s'enclenche radialement vers l'extérieur sur la bonde (10) avec une saillie (68) dans la position de fermeture et dans la position d'équilibrage de pression, et **en ce que** la saillie (68) recouvre l'extrémité extérieure de la rainure (66) sur le fond de l'évidement (32) dans la position de fermeture.

3. Fermeture selon la revendication 1 ou 2, **caractérisée en ce que** l'organe de vanne (20) possède un encoche (62) s'étendant sur la le pourtour, et **en ce que** la bonde (10) présente une came (64) qui saisit l'encoche (62) et se met en butée contre ses extrémités, afin de limiter l'angle de réglage de l'organe de vanne (20) et de définir la position de fermeture et la position d'équilibrage de pression.

4. Fermeture selon l'une des revendications 1 à 3, **caractérisée en ce que** la partie de l'organe de vanne (20) opposée au débouché intérieur du canal d'équilibrage de pression (42) forme une rampe qui, dans la direction circonférentielle, descend de la position de fermeture à la position d'équilibrage de pression dans le sens de rotation.

5. Fermeture selon l'une des revendications 1 à 4, **caractérisée en ce qu'**elle possède une protection d'originalité qui permet de constater si la vanne d'équilibrage de pression a déjà été actionnée ou non.

6. Fermeture selon la revendication 5, **caractérisée en ce que** l'organe de vanne(20) est muni d'un arceau (74) redressable vers le haut qui est fixé à l'organe de vanne (20) par des barres (78) qui se déchirent lors du premier redressement.

7. Fermeture selon la revendication 6, **caractérisée en ce que** l'arceau (74) accroché aux barres se trouve en renfoncement dans l'évidement (32) de la bonde (10).

8. Fermeture selon la revendication 7, **caractérisée en ce que** l'évidement (32) de la bonde (10) possède un élargissement qui permet de saisir l'arceau (74) par le dessous.

9. Fermeture selon l'une des revendications 1 à 8, **caractérisée en ce que** la bonde (10) est réalisée selon une technique à deux matières plastiques, à partir d'une partie extérieure molle et d'un anneau de renfort dur intégré entièrement à celle-ci.
